# EUROPÄISCHE PATENTANMELDUNG

(11) **EP 4 756 195 A1**
(43) Veröffentlichungstag der Anmeldung: **10.06.2026**
(21) Anmeldenummer: 25218452.8
(22) Anmeldetag: 25.11.2025
(51) Int. Cl.: F01N 3/02

(54) **KOMPONENTE EINES ABGASSYSTEMS, DIE EINEN PARTIKELFILTER ERSETZT**

(30) Priorität: 06.12.2024 DE 102024136550
(71) Anmelder: Capristo Automotive GmbH, 59846 Sundern (DE)
(72) Erfinder: Capristo, Antonio, 59846 Sundern (DE)
(74) Vertreter: 2K Patent Partnerschaft mbB

(57) **Zusammenfassung**

Komponente eines Abgassystems umfassend ein rohrförmiges Gehäuse (7), zum Durchleiten von Abgasen eines Verbrennungsmotors,
- umfassend ein erstes Druckeingangsrohr (3) das sich von außen in das rohrförmige Gehäuse erstreckt , dessen Öffnung so gegen einen Abgasfluss (2) gerichtet ist, dass ein Staudruck in dem Druckeingangsrohr (3) durch den Abgasfluss (2) aufbaubar ist,
- umfassend ein zweites Druckeingangsrohr (4) das sich von außen in das rohrförmige Gehäuse erstreckt, dessen Öffnung so zu dem Abgasfluss ausgerichtet ist, dass in ihm eine geringeren Druck als der Staudruck des ersten Druckeingangsrohr (3) aufbaubar ist, wobei das erste und zweite Druckeingangsrohr (3,4) außerhalb des rohrförmigen Gehäuses Anschlüsse aufweisen, die mit einem Steuergerät eines Fahrzeuges verbindbar sind.

## Beschreibung

Die Erfindung betrifft eine Komponente eines Abgassystems eines Verbrennungsmotors umfassend ein rohrförmiges Gehäuse.

### Überblick über die Erfindung

Ein Partikelfilter, oft in Verbrennungsmotoren eingesetzt, dient dazu, Rußpartikel oder andere Feinstäube aus den Abgasen oder der Luft zu entfernen. Messstellen vor und nach dem Partikelfilter spielen dabei eine entscheidende Rolle, um den Filterzustand und die Effizienz des Systems zu überwachen.

Der Partikelfilter besteht aus einem porösen Material (z. B. Keramik oder Metallgewebe), das Partikel auffängt, während Gase hindurchströmen.

Messstellen vor und nach dem Filter werden in der Regel ein oder mehrere Drucksensoren und manchmal Temperatursensoren eingesetzt, um den Druck zu messen.

Hierbei wird der Differenzdruck zwischen Einlass- und Auslassseite bestimmt.

Temperatursensoren helfen bei der Beurteilung von Betriebsbedingungen, z. B. während einer Regeneration.

Die Abgase strömen durch den Partikelfilter.

Partikel, wie Ruß, bleiben im Filter hängen, während die gereinigten Gase austreten.

Vor dem Filter misst die erste Messstelle den Druck und ggf. die Temperatur der ungefilterten Abgase.

Nach dem Filter misst die zweite Messstelle den Druck und ggf. die Temperatur der gereinigten Abgase.

Der Differenzdruck ist die Druckdifferenz zwischen dem Einlass und dem Auslass des Filters.

Ein geringer Differenzdruck zeigt, dass der Filter sauber ist. Ein hoher Differenzdruck signalisiert, dass der Filter verstopft ist und gereinigt (regeneriert) werden muss.

Bei einem hohen Differenzdruck löst das Steuergerät eine Regeneration aus, bei der die im Filter angesammelten Partikel (z. B. Ruß) verbrannt werden.

Die Druckschriften JP 2013-117 204 A, DE 10 2008 014 528 A1, CN 1 14 183 226 A offenbaren Partikelfilter und deren Sensorrohranordnung.

Die Regeneration kann automatisch (durch hohe Abgastemperaturen) oder manuell ausgelöst werden.

Aufgabe der Erfindung ist eine alternative Sensoranordnung oder Messstellen oder ein System bereitzustellen, dass den Partikelfilter ersetzt, ohne dass dabei das Steuergerät ausgetauscht werden muss oder einen Fehler meldet.

### Überblick über die Erfindung

Gelöst wird das Problem durch eine Erfindung gemäß den Ansprüchen.

Die Erfindung umfasst eine Komponente eines Abgassystems umfassend ein rohrförmiges Gehäuse, zum Durchleiten von Abgasen eines Verbrennungsmotors. In der Regel ist diese Komponente ein Rohr oder ein erweitertes Rohr was im Abgasstrang angeordnet wird, häufig als Ersatz des Partikelfilters, mit den entsprechenden Übergängen, ggfs. auch Schellen und Muffen.

Das rohrförmige Gehäuse umfasst ein erstes Druckeingangsrohr das sich von außen in das rohrförmige Gehäuse erstreckt. Das erste Druckeingangsrohr weist eine erste Öffnung auf, die innerhalb des rohrförmigen Gehäuses angeordnet ist. Diese erste Öffnung ist so gegen einen Abgasfluss gerichtet, dass ein Staudruck in dem Druckeingangsrohr durch den Abgasfluss aufbaubar ist. Die zweite Öffnung des ersten Druckeingangsrohrs befindet sich außerhalb des rohrförmigen Gehäuses und wird mit einem Steuergerät verbunden.

Weiterhin umfassend die Erfindung ein zweites Druckeingangsrohr das sich von außen in das rohrförmige Gehäuse erstreckt, dessen Öffnung im rohrförmigen Gehäuse so zu dem Abgasstrom ausgerichtet ist, dass in ihm ein geringerer Druck als der Staudruck des ersten Druckeingangsrohrs aufgebaut wird. Wie beim ersten Druckeingangsrohr ist der zweite Ausgang außerhalb des rohrförmigen Gehäuses angeordnet, und wird mit einem Steuergerät verbunden.

Das erste Druckeingangsrohr weist eine Öffnung auf, die gegen die Richtung des Abgasflusses in dem rohrförmigen Gehäuse gerichtet ist, so dass ein Teil des Abgasflusses in die Öffnung des ersten Druckeingangsrohrs drückt.

Vorzugsweise verläuft eine Achse durch den Mittelpunkt der Öffnung des ersten Druckeingangsrohrs parallel zum Abgasfluss so dass der maximale Druck aufgebaut werden kann.

In einer möglichen Ausführungsform weist das zweite Druckeingangsrohr eine Öffnung auf, die in Richtung des Abgasflusses in dem rohrförmigen Gehäuse zeigt, so dass im Wesentlichen kein oder ein geringerer Druck im zweiten Druckeingangsrohr erzeugt wird, da die Abgase nicht direkt oder nur zum Teil in das zweite Druckeingangsrohr strömen.

In einer bevorzugten Ausführungsform verläuft die Achse durch den Mittelpunkt der Öffnung des zweiten Druckeingangsrohrs parallel zum Abgasfluss.

Die Größe der Öffnung des ersten oder/und zweiten Druckeingangsrohrs, die Ausrichtung der Öffnung des ersten und/oder zweiten Druckeingangsrohrs in Bezug zum Abgasfluss, und/oder die Positionierung des Druckeingangsrohrs innerhalb des rohrförmigen Gehäuses so aufeinander abgestimmt, dass das der Differenzdruck für das Steuergerät als zulässig erkannt wird. Hierbei können die Durchmesser der Druckeingangsrohre verändert werden. Es sind auch Trichterförmige Druckeingangsrohre denkbar. Auch gibt es Bögen oder Abwinkelungen der Druckeingangsrohre oder alternativ auf Stellglieder, die den Durchgang im Druckeingangsrohre reduzieren.

Es ist möglich, dass das erst /oder zweite Druckeingangsrohr innerhalb des Gehäuses eine Biegung aufweist, die im Bereich von 0 bis 90 Grad liegt, um gegen den Abgasfluss oder mit dem Abgasfluss gerichtet zu sein. Hierdurch können unterschiedliche Differenzdrücke erzeugt werden, um passend für das Steuergerät zu sein.

Die Position und/oder Ausrichtung des ersten oder zweiten Druckeingangsrohrs im rohrförmiges Gehäuse sind einstellbar und fixierbar, um somit unterschiedliche Differenzdrücke einzustellen. Dies kann durch Verschraubungen mit Muttern und Kontermuttern erfolgen, die das Druckeingangsrohr am Gehäuse befestigen. Alternativ können Einstellmittel verwendet werden, die die Öffnung bzw. den Durchfluss des Druckeingangsrohrs verändern.

Das Steuergerät ein Steuergerät für einen Partikelfilter.

In einer möglichen Ausführungsform ist in dem rohrförmigen Gehäuse zwischen dem ersten und zweiten Druckeingangsrohr ein Katalysator und/oder ein Metallsubtrat angeordnet, durch den der Abgasfluss sich erstreckt.

Das Gehäuse hat die äußere Form und die Anschlüsse eines Partikelfilters, so dass dieser als Austauschkomponente einsetzbar ist.

Hierdurch kann vermieden werden, dass nach dem Entfernen des OEM Partikelfilters das Steuergerät eine Fehlermeldung ausgibt und das Fahrzeug nicht mehr richtig funktioniert. (z. Bsp. für Testzwecke oder Rennstreckenbetrieb)

Das kann behoben werden in dem die Druckabfragestellen mit einem Druckeingangsrohr ausgeführt wird, das in den Abgasstrom ausgerichtet wird. Die Form des Rohres kann variieren und wird an das jeweilige System angepasst.

Zwischen den Messstellen kann sich ein den Staudruck erhöhendes Element befinden (Sportkatalysator oder anderes) Die Messstelle 1 und 2 können jeweils allein oder zusammen auch innerhalb des staudruckerhöhenden Element liegen (durch Bohrungen etc.). Es kann aber ebenso ein durchgehendes Rohr oder ein gleichartiger leerer Hohlkörper sein.

Die Druckabfragestellen werden (wie der original Partikelfilter) an das Steuergerät des Fahrzeugherstellers angeschlossen und versorgen dieses mit messbaren Werten, die dann im Bereich des OEM Partikelfilters liegen.

Eine Neuprogrammierung der Software oder anderweitige Veränderungen sind nicht mehr notwendig.

### Figurenbeschreibung

Fig. 1 zeigt ein Abgassystem mit einem Steuergerät, das mit zwei Druckeingangsrohren vor und nach dem Partikelfilter angeordnet ist;
Fig. 2 zeigt ein Abgassystem mit einem Steuergerät, das mit zwei Druckeingangsrohren vor und nach einem Durchgangsrohr angeordnet ist;
Fig. 3 zeigt unterschiedliche Anordnung und Formen der Druckeingangsrohre;
Fig. 4 zeigt die Anordnung des Druckeingangsrohr innerhalb des Substrats innerhalb der Partikelfilters.

### Beschreibung der Figuren

Die Figur 1 zweigt ein Abgassystem 1 mit einem Abgasfluss 2, der durch Pfeile dargestellt ist. Im Abgasfluss ist ein Druckeingangsrohr 3 als Messstelle 1 und ein Druckeingangsrohr 4 als Messstelle 2. Beide Druckeingangsrohre sind mit einem Steuergerät 5 des Fahrzeugherstellers verbunden. In dem rohrförmigen Gehäuse des Partikelfilters ist ein Metallsubstrat 6 oder eine Keramik angeordnet. Alternativ kann auch wie in Fig. 2 dargestellt ein durchgehendes Rohr 7 verwendet werden.

Die Druckabfragestellen sind mit einem Druckeingangsrohr 3 und 4 ausgeführt die in den Abgasfluss 2 angeordnet und unterschiedlich ausgerichtet sind.

Die Form und Ausrichtung des Rohres kann variieren und wird an das jeweilige System angepasst (FIG3).

Zwischen den Messstellen kann sich ein den Staudruck erhöhendes Element wie ein Metallsubstrat befinden (FIG. 1), alternativ kann es sich um einen Sportkatalysator handeln. Die Messstelle 1 und 2 können jeweils allein oder zusammen auch innerhalb des staudruckerhöhenden Element liegen in dem das Druckeingangsrohr z.B. durch Bohrungen geführt wird, wie in FIG. 4 gezeigt.

Es kann aber ebenso ein durchgehendes Rohr 7 oder ein gleichartiger leerer Hohlkörper sein wie in FIG. 2 gezeigt.

Die Druckeingangsrohre 3 und 4 werden (wie der original Partikelfilter) an das Steuergerät 5 des Fahrzeugherstellers angeschlossen und versorgen dieses mit messbaren Werten, die dann im Bereich des OEM Partikelfilters liegen.

Die Fig. 3 zeig die unterschiedliche Anordnung und Ausbildung eines Druckeingangsrohr 3 oder 4, dieses kann gebogen in einem 90 Grad Winkel sein. Es kann geknickt in einem ca. 45 Grad Winkel sein oder gerade ohne Winkel in das Gehäuse ragen.

Ein Umprogrammieren der Software oder anderweitige Veränderungen sind nicht mehr notwendig.

### Bezugszeichenliste

- 1.: Abgassystem
- 2: Abgasfluss
- 3: Druckeingangsrohr Messstelle 1
- 4: Druckeingangsrohr Messstelle 2
- 5: Steuergerät des Fahrzeughersteller
- 6: Metallsubstrat
- 7: durchgehendes Rohr

## Patentansprüche

1. Komponente eines Abgassystems umfassend ein rohrförmiges Gehäuse (7), zum Durchleiten von Abgasen eines Verbrennungsmotors,
- umfassend ein erstes Druckeingangsrohr (3) das sich von außen in das rohrförmige Gehäuse erstreckt , dessen Öffnung so gegen einen Abgasfluss (2) gerichtet ist, dass ein Staudruck in dem Druckeingangsrohr (3) durch den Abgasfluss(2) aufbaubar ist,
- umfassend ein zweites Druckeingangsrohr (4) das sich von außen in das rohrförmige Gehäuse erstreckt, dessen Öffnung so zu dem Abgasfluss ausgerichtet ist, dass in ihm ein geringer Druck als der Staudruck des ersten Druckeingangsrohr (3) aufbaubar ist, wobei das erste und zweite Druckeingangsrohr (3,4) außerhalb des rohrförmigen Gehäuses Anschlüsse aufweisen, die mit einem Partikel-Filter-Steuergerät eines Fahrzeuges verbindbar sind, **dadurch gekennzeichnet, dass** die Größe der Öffnung des ersten oder/und zweiten Druckeingangsrohrs (3,4), die Ausrichtung der Öffnung des ersten und/oder zweiten Druckeingangsrohrs (3,4) in Bezug zum Abgasfluss (4), und/oder die Positionierung des Druckeingangsrohrs innerhalb des rohrförmigen Gehäuses so aufeinander abgestimmt sind, dass der Differenzdruck für das Steuergerät als zulässig erkannt wird ohne dass ein Partikelfilter installiert ist, und dass das Gehäuse die äußere Form und die Anschlüsse eines Partikelfilters aufweist, so dass dieser als Austauschkomponente einsetzbar ist, wobei das erste Druckeingangsrohr (3) eine Öffnung aufweist, die gegen die Richtung des Abgasfluss in dem rohrförmigen Gehäuse gerichtet ist, so dass ein Teil des Abgasfluss (2) in die Öffnung des erstem Druckeingangsrohrs drückt.

2. Die Komponente eines Abgassystems nach dem vorhergehenden Anspruch, **dadurch gekennzeichnet, dass** eine Achse durch den Mittelpunkt der Öffnung des ersten Druckeingangsrohrs (3) parallel zum Abgasfluss verläuft.

3. Die Komponente eines Abgassystems nach einem der vorhergehenden Ansprüche, **dadurch gekennzeichnet dass** das zweite Druckeingangsrohr (4) eine Öffnung aufweist, die in Richtung des Abgasfluss (2) in dem rohrförmigen Gehäuse zeigt, so dass im Wesentlichen kein oder ein geringerer Druck im zweiten Druckeingangsrohrs (4) erzeugt wird.

4. Die Komponente eines Abgassystems nach dem vorhergehenden Anspruch, **dadurch gekennzeichnet, dass** die Achse durch den Mittelpunkt der Öffnung des zweiten Druckeingangsrohrs (4) parallel zum Abgasfluss verläuft.

5. Die Komponente eines Abgassystems nach einem der vorhergehenden Ansprüche, **dadurch gekennzeichnet, dass** das erst oder zweite (3,4) Druckeingangsrohr innerhalb des Gehäuses eine Biegung aufweist, die im Bereich von 0 bis 90 Grad liegt, um gegen den Abgasfluss oder mit dem Abgasfluss gerichtet zu sein.

6. Die Komponente eines Abgassystems nach einem der vorhergehenden Ansprüche, **dadurch gekennzeichnet, dass** die Position und/oder Ausrichtung des ersten oder zweiten Druckeingangsrohrs im rohrförmiges Gehäuse einstellbar und fixierbar ist, um somit unterschiedliche Differenzdrücke einzustellen.

## Geänderte Patentansprüche

### Geänderte Patentansprüche gemäss Regel 137(2) EPÜ.

1. Komponente eines Abgassystems umfassend ein rohrförmiges Gehäuse (7), zum Durchleiten von Abgasen eines Verbrennungsmotors,
- umfassend ein erstes Druckeingangsrohr (3) das sich von außen in das rohrförmige Gehäuse erstreckt , dessen Öffnung so gegen einen Abgasfluss (2) gerichtet ist, dass ein Staudruck in dem Druckeingangsrohr (3) durch den Abgasfluss(2) aufbaubar ist,
- umfassend ein zweites Druckeingangsrohr (4) das sich von außen in das rohrförmige Gehäuse erstreckt, dessen Öffnung so zu dem Abgasfluss ausgerichtet ist, dass in ihm ein geringer Druck als der Staudruck des ersten Druckeingangsrohr (3) aufbaubar ist, wobei das erste und zweite Druckeingangsrohr (3,4) außerhalb des rohrförmigen Gehäuses Anschlüsse aufweisen, die mit einem Partikel-Filter-Steuergerät eines Fahrzeuges verbindbar sind, **dadurch gekennzeichnet, dass** die Größe der Öffnung des ersten oder/und zweiten Druckeingangsrohrs (3,4), die Ausrichtung der Öffnung des ersten und/oder zweiten Druckeingangsrohrs (3,4) in Bezug zum Abgasfluss (4), und/oder die Positionierung des Druckeingangsrohrs innerhalb des rohrförmigen Gehäuses so aufeinander abgestimmt sind, dass der Differenzdruck für das Steuergerät als zulässig erkannt wird ohne dass ein Partikelfilter installiert ist, und dass das Gehäuse die äußere Form und die Anschlüsse eines Partikelfilters aufweist, so dass dieser als Austauschkomponente einsetzbar ist, wobei das erste Druckeingangsrohr (3) eine Öffnung aufweist, die gegen die Richtung des Abgasfluss in dem rohrförmigen Gehäuse gerichtet ist, so dass ein Teil des Abgasfluss (2) in die Öffnung des erstem Druckeingangsrohrs drückt.

2. Die Komponente eines Abgassystems nach dem vorhergehenden Anspruch, **dadurch gekennzeichnet, dass** eine Achse durch den Mittelpunkt der Öffnung des ersten Druckeingangsrohrs (3) parallel zum Abgasfluss verläuft.

3. Die Komponente eines Abgassystems nach einem der vorhergehenden Ansprüche, **dadurch gekennzeichnet dass** das zweite Druckeingangsrohr (4) eine Öffnung aufweist, die in Richtung des Abgasfluss (2) in dem rohrförmigen Gehäuse zeigt, so dass im Wesentlichen kein oder ein geringerer Druck im zweiten Druckeingangsrohrs (4) erzeugt wird.

4. Die Komponente eines Abgassystems nach dem vorhergehenden Anspruch, **dadurch gekennzeichnet, dass** die Achse durch den Mittelpunkt der Öffnung des zweiten Druckeingangsrohrs (4) parallel zum Abgasfluss verläuft.

5. Die Komponente eines Abgassystems nach einem der vorhergehenden Ansprüche, **dadurch gekennzeichnet, dass** das zweite (3,4) Druckeingangsrohr innerhalb des Gehäuses eine Biegung aufweist, die im Bereich von 0 bis 90 Grad liegt, um gegen den Abgasfluss oder mit dem Abgasfluss gerichtet zu sein.

6. Die Komponente eines Abgassystems nach einem der vorhergehenden Ansprüche, **dadurch gekennzeichnet, dass** das erst oder zweite (3,4) Druckeingangsrohr innerhalb des Gehäuses eine Biegung aufweist, die im Bereich von 0 bis 90 Grad liegt, um gegen den Abgasfluss Abgasfluss gerichtet zu sein.

7. Die Komponente eines Abgassystems nach einem der vorhergehenden Ansprüche, **dadurch gekennzeichnet, dass** die Position und/oder Ausrichtung des ersten oder zweiten Druckeingangsrohrs im rohrförmiges Gehäuse einstellbar und fixierbar ist, um somit unterschiedliche Differenzdrücke einzustellen.
